# EUROPÄISCHE PATENTANMELDUNG

(11) **EP 4 718 642 A1**
(43) Veröffentlichungstag der Anmeldung: **01.04.2026**
(21) Anmeldenummer: 25201663.9
(22) Anmeldetag: 11.09.2025
(51) Int. Cl.: H01R 43/052

(54) **CRIMPVORRICHTUNG UND VERFAHREN ZUM CRIMPEN EINER CRIMPHÜLSE AUF EINEN LEITER**

(30) Priorität: 26.09.2024 DE 102024127900
(71) Anmelder: MD ELEKTRONIK GmbH, 84478 Waldkraiburg (DE)
(72) Erfinder: Strauß, Benedikt, 83559 Mittergars (DE); Preusche, Maximilian, 84149 Obervilslern (DE)
(74) Vertreter: Winter, Brandl - Partnerschaft mbB

(57) **Zusammenfassung**

Die Erfindung betrifft eine Crimpvorrichtung (1) mit einem Leitungsspanner (2), der vorbereitet ist, ein Leitungsende (3) eines Leiters (4) für ein Kabel einem Crimper (5) zuzuführen, wobei der Crimper (5) ausgelegt ist, eine Crimphülse (6) durch Aufeinanderpressen eines beweglichen Teils (7) des Crimpers (5) auf einen feststehenden Teil (8) des Crimpers (5) auf dem Leitungsende (3) zu befestigen. Dabei weist die Crimpvorrichtung (1) eine Steuereinheit auf, welche eingerichtet und ausgebildet ist, eine Position des Leitungsspanners (2) in Abhängigkeit einer erfassten Position des beweglichen Teils (7) des Crimpers (5) während der Bewegung des beweglichen Teils (7) des Crimpers (5) einzustellen. Die Erfindung betrifft weiterhin ein Verfahren zum Crimpen einer Crimphülse (6) auf/an ein Leitungsende (3) eines Leiters (4).

## Beschreibung

Die Erfindung betrifft eine Crimpvorrichtung mit einer Leitungsspanneraufnahme für einen Leitungsspanner, wobei der Leitungsspanner ausgebildet ist, ein Leitungsende eines Leiters für ein Kabel einem Crimper zuzuführen, wobei der Crimper ausgelegt ist, eine Crimphülse durch Aufeinanderpressen eines beweglichen Teils des Crimpers auf einen feststehenden Teil des Crimpers auf dem Leitungsende zu befestigen, gemäß dem Oberbegriff des Patentanspruchs 1. Außerdem betrifft die Erfindung ein Verfahren zum Crimpen einer Crimphülse auf einen Leiter, gemäß Patentanspruch 10.

Herkömmliche Crimppressen einer Crimpvorrichtung weisen eine bewegliche stempelartige Komponente auf, die vertikal und relativ zu einer ambossartigen Komponente bewegbar ist, um Crimphülsen zwischen der beweglichen und der ambossartigen Komponente zusammenzupressen. Durch das Zusammenpressen wird die Crimphülse durch ein Kaltfliesspressen, das heißt durch ein Crimpen, plastisch verformt, so dass durch die Verformung der Crimpflügel der Crimphülse diese mit dem Leitungsende des Leiters mechanisch und elektrisch leitend verbunden werden kann. Vor dem eigentlichen Crimpvorgang, also vor dem plastischen Verformen der Crimpflügel der Crimphülse, wird das zuvor durch ein Abmanteln des Kabels freigelegte Leitungsende der Crimppresse mithilfe Halters oder Greifers der Crimppresse zugeführt; und der bewegliche Teil der Crimppresse, üblicherweise der Crimpstempel, ist beispielsweise durch einen Exzenter oder einen Servoantrieb angetrieben. Die stempelartige Komponente des Crimpers fährt auf das Leitungsende herunter und verpresst den elektrisch leitenden Crimpabschnitt der Crimphülse auf den freigelegten Leiter des Kabels.

Aus der Praxis der Kabelkonfektionierung ist bekannt, das jeweils zu verarbeitende Kabel vorzugsweise U-förmig oder ringförmig in einem Leitungsspanner derart aufzunehmen, dass beide abgemantelten Enden des Kabels auf derselben Höhe von der Crimppresse bearbeitet bzw. verpresst werden können. Der Leitungsspanner wird über ein Transportsystem zwischen verschiedenen Bearbeitungsstationen geführt und, sofern die Bearbeitungsstation als Crimppresse ausgebildet ist, vor der Crimppresse in einer Leitungsspanneraufnahme lösbar fixiert aufgenommen. Nach der Bearbeitung wird der Leitungsspanner aus der Leitungsspanneraufnahme gelöst und über das genannte Transportsystem zu einer weiteren, der Crimppresse nachgeschaltete Bearbeitungsstation transportiert. Der Leitungsspanner ist dabei für die Dauer der Bearbeitung durch die Crimppresse in der Leitungsspanneraufnahme lösbar fixiert aufgenommen. Die Leitungsspanneraufnahme ist der jeweiligen Crimppresse zugeordnet.

Während des Verarbeitungsprozesses in dem Crimper der Crimpvorrichtung sollte das zu verarbeitende Leitungsende in einer definierten Position relativ zu dem Crimper gehalten werden, um eine korrekte Verbindung zwischen der Crimphülse und dem abgemantelten Leitungsende, um das herum die Crimphülse plastisch verformt wird, sicherstellen zu können.

Üblicherweise sind die zu verarbeitenden Kontakte aufgrund der Art ihrer Herstellung über ein Trägerband miteinander verbunden und sind deshalb definiert voneinander beabstandet, ausreichend genau positioniert sowie förderbar, wodurch die Komplexität in der Verarbeitung reduziert wird. Im Gegenzug ist es erforderlich die Kontakte bei der Verarbeitung vom Trägerband zu trennen. Dies erfolgt durch eine vertikale Bewegung eines Abschneiders. Demnach ist es zusätzlich notwendig, dass die Leitungsenden der vertikalen Bewegung des Abschneiders folgen können, ohne dass eine ungünstige Repositionierung bzw. Verschiebung dieser Leitungsenden erfolgt.

Aus dem Stand der Technik ist es bekannt, die Leitungsspanner federnd gelagert auszubilden, um den der sprunghaften Beschleunigung des Leitungsendes während dem kritischen Prozessschritt des Crimpens entgegenzuwirken, d.h. während des Anbringens einer Crimphülse an dem Leitungsende des Leiters, da sonst das Risiko bestünde, dass das Leitungsende durch die Pressbewegung der stempelartigen Komponente aus dem Crimper herausgezogen wird. Dies trifft insbesondere auf Leiter mit kleinen Querschnitten zu.

DE 20 2018 103 289 U1 beschreibt eine Crimpvorrichtung mit einem Crimper, der ausgelegt ist, eine Crimphülse durch Aufeinanderpressen eines als Crimpstempel ausgebildeten beweglichen Teils des Crimpers auf einen als Amboss ausgebildeten festehenden Teil des Crimpers auf einem Leitungsende eines Kabels zu verpressen. Der Crimpvorrichtung werden mittels eines Kabelgreifmoduls gehaltene abgemantelte Leitungsenden eines Kabels zugeführt. Die Crimpvorrichtung umfasst zusätzlich zu dem Crimper einen Absenker, der einen Absenkstößel aufweist, wobei der Absenkstößel relativ zu der Crimper beweglich gelagert ist und wobei der Absenkstößel durch einen zusätzlichen elektrischen Absenkerantrieb, der unabhängig von dem Antrieb der Crimppresse ist, in Absenkrichtung derart bewegt werden kann, dass die Unterseite des Absenkstößels von oben auf eine Oberseite eines Abschnitts des Kabelgreifmoduls trifft und das Kabelgreifmodul synchronisiert mit dem Crimpstempel nach unten drückt. Das Kabelgreifermodul weist einen eigenen Antrieb auf, so dass der Absenkerantrieb sowohl mit dem Antrieb der Crimppresse als auch mit dem Antrieb des Kabelgreifermoduls synchronisiert zusammenwirken muss, was eine entsprechend abgestimmte übergeordnete Steuerung voraussetzt. Zu Beginn des Crimpprozesses befindet sich das Kabelgreifermodul in einer horizontalen Verarbeitungsposition unterhalb des Absenkstößels in einer allerdings unbestimmten Ausgangsposition, so dass das Absenken des Absenkstößels das Kabelgreifermodul erforderlich ist, um das Kabelgreifermodul in eine definierte Lage für die weitere Verarbeitung zu drücken. In diese unbestimmte Ausgangsposition kehrt das Kabelgreifermodul zurück, nachdem der Crimpprozess abgeschlossen ist und der Absenkstößel das Kabelgreifermodul nicht länger niederdrückt.

Unter Umständen ist aber eine abweichende, asynchrone Positionierung des Leiters zum Crimper bzw. zur Crimpbewegung hilfreich, um die Qualität und den Ausschuss des Prozesses zu optimieren. Demnach ist ein Loslösen der starren mechanischen Kopplung zwischen dem Crimper und dem Leitungsspanner notwendig, da sonst eine Relativbewegung von Crimper zum Leiter nicht möglich wäre.

Daher liegt der vorliegenden Erfindung die Aufgabe zugrunde, die vorstehend beschriebenen Nachteile zu vermeiden oder wenigstens abzumildern und insbesondere eine Crimpvorrichtung bereitzustellen, welche keine starre mechanische Kopplung des Leitungsspanners mit dem Crimper aufweist, insbesondere soll auf die Forderung nach einem Verpressen verschiedene ausgebildeter Crimphülsen auf Leitungsenden mit unterschiedlichen Durchmessern flexibel reagiert werden können.

Diese Aufgabe wird durch die Crimpvorrichtung gemäß den Merkmalen des Anspruchs 1 und durch ein Verfahren zum Crimpen eines Leiters gemäß den Merkmalen des Anspruchs 10 gelöst. Vorteilhafte Ausführungsformen sind in den abhängigen Ansprüchen beansprucht oder ergeben sich aus der nachfolgenden Beschreibung.

Die Erfindung betrifft dabei eine Crimpvorrichtung mit
- einem Crimper, der ausgelegt ist, eine Crimphülse durch Aufeinanderpressen eines beweglichen Teils des Crimpers auf einen feststehenden Teil des Crimpers auf einem Leitungsende eines Kabels zu befestigen, und
- einer Leitungsspanneraufnahme für einen Leitungsspanner, wobei der Leitungsspanner ausgebildet ist, das Leitungsende des Leiters des Kabels dem Crimper zuzuführen,

wobei die Leitungsspanneraufnahme den Leitungsspanner für die Dauer des Aufeinanderpressens lösbar fixiert aufnimmt,
wobei die Crimpvorrichtung weiter eine Steuereinheit aufweist, welche eingerichtet und ausgebildet ist, eine Position des Leitungsspanners in Abhängigkeit einer erfassten Position des beweglichen Teils des Crimpers während der Bewegung des beweglichen Teils des Crimpers dadurch einzustellen, dass die Steuereinheit einen Motor ansteuert, der Teil der Leitungsspanneraufnahme ist.

Die Crimpvorrichtung umfasst damit den Crimper, die Leitungsspanneraufnahme und die Steuereinheit für den mindestens einen Motor, der Teil der Leitungsspanneraufnahme ist, als wesentliche Bestandteile.

Die Leitungsspanneraufnahme weist dabei mindestens einen Motor auf, und die Steuereinheit ist ausgebildet und vorgesehen, den mindestens einen Motor der Leitungsspanneraufnahme anzusteuern.

Die Erfindung betrifft demzufolge zunächst eine Crimpvorrichtung mit einer Leitungsspanneraufnahme, die ausgebildet ist, einen Leitungsspanner lösbar fixiert aufzunehmen, wobei der Leitungsspanner ein Leitungsende eines Leiters für ein Kabel fixiert, wobei die Leitungsspanneraufnahme den Leitungsspanner dem Crimper zuführt. Der Crimper ist insbesondere ausgelegt, eine Crimphülse durch Aufeinanderpressen eines beweglichen Teils des Crimpers auf einen feststehenden Teil des Crimpers auf dem Leitungsende zu befestigen. Dabei weist die Crimpvorrichtung eine Steuereinheit auf, welche eingerichtet und ausgebildet ist, eine Position des Leitungsspanners in Abhängigkeit einer erfassten Position des beweglichen Teils des Crimpers während der Bewegung des beweglichen Teils des Crimpers dadurch einzustellen, dass die Steuereinheit einen Motor ansteuert, der Teil der Leitungsspanneraufnahme ist.

Anders ausgedrückt, weist die Crimpvorrichtung eine übergeordnete Steuereinheit/speicherprogrammierbare Steuerung (SPS) auf, deren Eingangswerte (Master-Werte) die erfasste Position des beweglichen Teils des Crimpers und deren Ausgangswerte (Slave-Werte) eine abgestimmte Position des Leitungsspanners sind. Während des Crimpprozesses ist der Leitungsspanner also als ein Teil der Crimpvorrichtung ausgebildet. In anderen Worten, weist die Crimpvorrichtung den Crimper und die Leitungsspanneraufnahme mit dem mindestens einen von der Steuereinheit angesteuerten Motor auf. Die Einstellung der Leitungsspannerposition erfolgt insbesondere während der Bewegung des beweglichen Teils des Crimpers, also während des eigentlichen Crimpprozesses. Die Leitungsspanneraufnahme ist zudem dazu ausgebildet, den Leiterspanner und damit das in dem Leitungsspanner aufgenommene Kabel mit dem zu bearbeitenden Leitungsende gegenüber dem Crimper zu zentrieren. Anders ausgedrückt ist die Leitungsspanneraufnahme der vorliegenden Crimpvorrichtung von dem Crimper, insbesondere servoelektrisch, unabhängig steuerbar und der Leitungsspanner unabhängig von dem Crimperantrieb, aber in frei wählbarer, insbesondere durch einen Bediener einstellbaren und reproduzierbaren Weise positionierbar.

Die Einstellung der, insbesondere vertikalen, Position des Leitungsspanners ist mit der Crimpbewegung/Pressbewegung, (Bewegung des beweglichen Teils des Crimpers entlang der Crimpachse) über die Steuereinheit bzw. Software gekoppelt. Ein Verfahren (Heben und Absenken) des Leitungsspanners parallel zur Crimpachse ist also über die Steuereinheit mit der Position des beweglichen Teils des Crimpers gekoppelt. Dabei kann der bewegliche Teil des Crimpers zum Verpressen der Crimphülse vertikal nach oben oder aber auch vertikal nach unten auf den feststehenden Teil des Crimpers bewegt werden. Das heißt der Crimper kann auch derart ausgebildet sein, dass die Crimphülse durch eine Bewegung des beweglichen Teils von unten nach oben hin verpresst wird.

Dadurch ist eine Bewegung des Leitungsspanners nicht mehr starr mit dem Crimper verbunden, wodurch vorteilhafterweise mehr Freiheiten im gesamten Crimpprozess geschaffen werden. Soll der Crimper der Crimpvorrichtung beispielsweise Crimphülsen mit einer abweichenden Geometrie verpressen, kann die Steuereinheit der Crimpvorrichtung so eingerichtet werden, dass die Bewegung der Leitungsspanneraufnahme und damit die Bewegung des in der Leitungsspanneraufnahme lösbar fixierten Leitungsspanners dieser neuen Geometrie der Crimphülsen Rechnung trägt, insbesondere kann vorgesehen sein, dass die Steuereinheit mit einem jeweils auf die zu verpressenden Crimphülsen zugeschnittenen Programm versehen wird. Durch ein entsprechendes Programm lassen sich Erfahrungswerte speichern sowie anderen Crimpvorrichtungen zur Verfügung stellen. Entsprechendes gilt, wenn der Durchmesser oder die Geometrie der zu verarbeitenden Leitungsenden der Kabel sich ändert.

In einem vorteilhaften Aspekt der Erfindung weist der Leitungsspanner einen z-Linearmotor zum Einstellen eines Hubs des Leitungsspanners auf. Ein separater Antrieb zum Einstellen einer vertikalen Position entlang der z-Achse (zum Anheben und Absenken) des Leitungsspanners kann vorzugsweise als ein Linearmotor ausgebildet sein. Ein Linearmotor kann eine Linearbewegung direkt bereitstellen und es ist, anders als bei einem Drehmotor, keine Umsetzung einer Drehbewegung über eine Spindel oder ähnliches in eine Linearbewegung notwendig.

Für den z-Linearmotor ist insbesondere vorzugsweise vorgesehen, dass der z-Linearmotor unterhalb des Leitungsspanners angeordnet ist und das Gewicht des Leitungsspanners mindestens teilweise abstützt. Da der z-Linearmotor dauerhaft gegen die Gewichtskraft des in der Leitungsspanneraufnahme lösbar fixierten Leitungsspanners arbeitet, ist sichergestellt, dass der z-Linearmotor den Leitungsspanner genau ansteuern kann. Insbesondere kann eine undefinierte Ausgangslage des Leitungsspanners und des in dem Leitungsspanner aufgenommenen Kabels in Bezug auf den Crimper der Crimpvorrichtung verhindert werden. Insbesondere kann zusätzlich zu dem z-Linearmotor ein pneumatischer Gewichtsausgleich vorgesehen sein, die das Gewicht des Leitungsspanners zusätzlich aufnimmt, so dass die Leistung des z-Linearmotors im Wesentlichen vollständig für die Beschleunigung in positive oder in negative z-Richtung zur Verfügung steht.

Gemäß einer vorteilhaften Ausführungsform der vorliegenden Erfindung weist der Crimper einen Crimperantrieb auf, welcher ausgebildet ist, den beweglichen Teil des Crimpers vertikal zum/vom feststehenden Teil des Crimpers, vorzugsweise periodisch, beispielsweise als Sinus-Kurve, zu bewegen. Dabei kann ein von dem Crimpantrieb abgegriffenes Signal, beispielsweise eine momentane Leistungsaufnahme durch den Crimperantrieb, der Steuereinheit des Motors der Leitungsspanneraufnahme als Eingangsgröße zugeführt werden.

Gemäß einem weiteren vorteilhaften Aspekt der Erfindung ist die Steuereinheit eingerichtet und ausgebildet, eine vertikale Position des Leitungsspanners über den z-Linearmotor in Abhängigkeit der Position des beweglichen Teils des Crimpers einzustellen.

Anders ausgedrückt, hängt der Antrieb zur Einstellung einer vertikalen Position des Leistungsspanners von der Bewegung des Crimpers ab und ist über die übergeordnete Steuereinheit ansteuerbar. Die Hubeinstellung des Leitungsspanners ist also während des Crimpprozesses auf den Crimper abgestimmt bzw. die Betätigung des Linearmotors erfolgt synchronisiert zum Crimperantrieb.

Vorzugsweise erfolgt die Abstimmung des Linearmotors der Leitungsspanneraufnahme in Abhängigkeit des Crimperantriebs durch eine Erfassung der Position des beweglichen Teils des Crimpers, woraufhin die Steuereinheit dem Linearmotor des Leitungsspanners Soll-Positionen basierend auf vorgegebenen Positionen des beweglichen Teils des Crimpers angibt. Die Steuereinheit ist demnach eingerichtet, den Leitungsspanner über den Linearmotor dem beweglichen Teil des Crimpers synchronisiert nachzuführen. Die Erfassung der Position des beweglichen Teils wird an einem definierten Triggerpunkt durchgeführt. Beispielsweise ist es möglich, den Beginn des Crimpvorgangs als einen derartigen Triggerpunkt zu definieren, d. h. wenn der heruntergefahrene bewegliche Teil des Crimpers beginnt, die Crimphülse zu verformen. Ferner ist es auch möglich, das Erreichen von frei im Raum ausgewählten Referenzpunkten durch das bewegliche Teil des Crimpers als Triggerpunkte zu definieren. Vorzugsweise ist die Abstimmung bzw. Abhängigkeit des Linearmotors und des Crimperantriebs durch ein vorbestimmtes Profil bestimmt, welches vom Leitungsspanner abzufahren ist. Das Profil kann bspw. als Rezept hinterlegt sein und auf Erfahrungswerten des Bedieners beruhen.

Die Crimpvorrichtung umfasst dabei die vorstehend beispielhaft erläuterte Steuereinheit, welche eingerichtet und ausgebildet ist, eine Position des Leitungsspanners in Abhängigkeit einer erfassten Position des beweglichen Teils des Crimpers während der Bewegung des beweglichen Teils des Crimpers dadurch einzustellen, dass die Steuereinheit einen Motor ansteuert, der Teil der Leitungsspanneraufnahme ist. Der Motor weist dabei einen Aktuator auf, dessen Bewegung mittels die Leitungsspanneraufnahme auf den in der Leitungsspanneraufnahme lösbar fixierten Leitungsspanner übermittelt wird.

In einer weiteren vorteilhaften Ausführungsform der vorliegenden Erfindung weist die Leitungsspanneraufnahme einen x-Linearmotor zum seitlichen Bewegen des Leitungsspanners relativ zum Crimper und einen y-Linearmotor zum Zu- und Wegführen des Leitungsspanners zum/vom Crimper auf.

Der x-Linearmotor ist dazu vorgesehen und ausgebildet, den Leitungsspanner und das in dem Leitungsspanner aufgenommene Kabel entlang der x-Achse in Bezug auf den Crimper der Crimpvorrichtung auszurichten und zuzustellen. Das heißt, dass der x-Linearmotor dafür ausgebildet ist, den Leitungsspanner und damit das im den Leitungsspanner eingespannte Kabel korrekt gegenüber dem Crimper auszurichten, sodass die Achse der Leitungen an den beiden Leitungsenden des Kabels zumindest in einer virtuellen Ebene liegt, die senkrecht durch die Crimphülse im Crimper gezogen ist und in welcher die Achse der Crimphülse ebenfalls liegt.

Der y-Linearmotor ist für das Hin- und Wegführen des Leitungsspanners und damit des Leitungsendes zum Crimper bzw. weg vom Crimper, entlang der y-Achse, ausgebildet, insbesondere ist der y-Linearmotor ausgebildet und vorgesehen, das Leitungsende in Längsrichtung des Kabels korrekt ausgerichtet in den Zwischenraum zwischen dem beweglichen Teil des Crimpers und dem feststehenden Teil des Crimpers anzuordnen.

Das Hin- bzw. Wegführen des in der Leitungsspanneraufnahme lösbar fixierten Leitungsspanners durch den y-Linearmotor erfolgt kurz vor bzw. kurz nach dem Zusammenpressen der Crimphülse auf das Leitungsende. Der x-Linearmotor und der y-Linearmotor sind also für die Positionierung des Leitungsspanners in der horizontalen Ebene ausgebildet, wobei auf der gedachten horizontalen Ebene die Richtung, in der das bewegliche Teil des Crimpers mit dem feststehenden Teil des Crimpers zusammenwirkt, senkrecht steht.

Vorzugsweise sind damit drei Linearmotoren, je ein Linearmotor für die Achsen x, y und z, in der Crimpvorrichtung vorgesehen. Die Steuereinheit übermittelt Steuersignale an die jeweiligen Linearmotoren/Aktoren und ist mit jeweils einem Signalübermittlungskabel mit den Linearmotoren in Verbindung.

Dabei ist zumindest der z-Linearmotor für die Bewegung des Leitungsspanners entlang der z-Achse (zum Einstellen des Hubs) dem Crimperantrieb synchronisiert nachgeführt.

Gemäß einer vorteilhaften Weiterbildung der vorliegenden Erfindung ist die Steuereinheit eingerichtet und ausgebildet, die Position des Leitungsspanners über Positionssensoren an den jeweiligen Linearmotoren zu bestimmen. Beispielsweise sind die Positionssensoren als Hall-Sensoren an den jeweiligen Linearmotoren des Leitungsspanners ausgebildet.

In einer weiteren vorteilhaften Ausführungsform der vorliegenden Erfindung ist die Steuereinheit eingerichtet und ausgebildet, die erfasste Position des Leitungsspanners zu überprüfen und ein Fehlersignal auszugeben, falls eine Abweichung zwischen der erfassten Position und der einzustellenden Position des Leitungsspanners festgestellt wird. In anderen Worten erfolgt eine zusätzliche Überprüfung der tatsächlichen Ist-Position des Leitungsspanners mit einer, insbesondere anhand der erfassten Position des beweglichen Teils des Crimpers, ermittelten Soll-Position des Leistungsspanners über die Steuereinheit, die den mindestens einen Motor ansteuert, der Teil der Leitungsspanneraufnahme ist. Folglich kann der Bediener bei einer Abweichung dieser Ist-Position von der Soll-Position über einen Alarm gewarnt werden bzw. die Crimpvorrichtung kann den Crimpprozess in einem solchen Fall automatisch unterbrechen.

Gemäß einem weiteren vorteilhaften Aspekt der Erfindung ist die Steuereinheit eingerichtet und ausgebildet ist, die Position des beweglichen Teils des Crimpers über einen Drehgeber im Crimperantrieb zu bestimmen. Das heißt, die Position des beweglichen Teils ist vorzugsweise über eine Positionsbestimmung des Crimperantriebs bestimmbar. Diese Position ist beispielsweise durch einen Drehgeber im Crimperantrieb abgreifbar, welche an die Steuereinheit übermittelt wird.

Vorzugsweise ist in x-, y- und z-Richtung je ein berührungsloser, beispielsweise magnetischer, Positionsgeber angeordnet, welche die aktuelle Position des Leitungsspanners erfassen.

Die Erfindung betrifft weiter ein Verfahren zum Crimpen einer Crimphülse auf/an ein Leitungsende eines Leiters eines Kabels, mit den Schritten:
Bewegen eines Leitungsspanners mit einem Leiter zu einem Crimper hin in eine Ausgangslage und Fixieren des Leitungsspanners in einer Leitungsspanneraufnahme des Crimpers;
Zuführen eines Leitungsendes des Leiters zum Crimper über einen y-Linearmotor der Leitungsspanneraufnahme;
Befestigen einer Crimphülse auf dem Leitungsende durch Aufeinanderpressen eines beweglichen Teils des Crimpers auf einen feststehenden Teil des Crimpers;
Erfassen einer Position des beweglichen Teils des Crimpers über eine Steuereinheit;
Einstellen eines Hubs des Leitungsspanners in Abhängigkeit der erfassten Position des beweglichen Teils mithilfe eines z-Linearmotors der Leitungsspanneraufnahme über die Steuereinheit;
Rückführen des Leitungsspanners mit dem Leiter durch die Leitungsspanneraufnahme des Crimpers in die Ausgangslage, und
Lösen der Fixierung des Leitungsspanners mit der Leitungsspanneraufnahme des Crimpers.

Die Erfindung wird nachfolgend anhand vorteilhafter Ausführungsformen und unter Bezugnahme auf die dazugehörenden Figuren näher erläutert.
- Fig. 1: zeigt eine perspektivische Seitenansicht auf die Crimpvorrichtung mit einem Crimper und einem Leitungsspanner, gemäß einer vorteilhaften Ausführung der vorliegenden Erfindung;
- Fig. 2: zeigt eine perspektivische isometrische Vorderansicht auf den Leitungsspanner der Crimpvorrichtung gemäß der vorteilhaften Ausführung der vorliegenden Erfindung;
- Fig. 3: zeigt eine perspektivische isometrische Rückansicht auf den Leitungsspanner der Crimpvorrichtung gemäß der vorteilhaften Ausführung der vorliegenden Erfindung;
- Fig. 4: zeigt eine vergrößerte, ausschnittsweise Darstellung des Crimpers der Crimpvorrichtung gemäß der vorteilhaften Ausführung der vorliegenden Erfindung; und
- Fig. 5: zeigt ein Flussdiagramm eines Verfahrens zum Crimpen einer Crimphülse auf/an ein Leitungsende eines Leiters, gemäß einer vorteilhaften Ausführungsform der vorliegenden Erfindung.

Die Figuren sind lediglich schematischer Natur und dienen ausschließlich dem Verständnis der vorliegenden Erfindung. Es wird darauf hingewiesen, dass die Merkmale der einzelnen Ausführungsformen untereinander ausgetauscht werden sowie in einer bestimmten Kombination auftreten können.

Nachfolgend wird die vorliegende Erfindung anhand einer bevorzugten Ausführungsform mit Bezug auf die Fig. 1 bis 5 beschrieben. Dabei zeigt Fig. 1 eine Crimpvorrichtung 1 in einer perspektivischen Seitenansicht. Fig. 2 und 3 zeigen isometrische Ansichten auf den Leitungsspanner 2 der Crimpvorrichtung 1. Fig. 4 zeigt eine vergrößerte Darstellung des Crimpers 5 der Crimpvorrichtung 1 und Fig. 5 zeigt ein Flussdiagramm eines beispielhaften Verfahrensablaufs zum Crimpen mithilfe der Crimpvorrichtung 1 gemäß der vorliegenden Erfindung.

Fig. 1 zeigt eine perspektivische Seitenansicht auf die Crimpvorrichtung 1 mit einem Crimper 5 und einem Leitungsspanner 2a, wobei der Leitungsspanner 2a auf einer Leitungsspanneraufnahme 2 lösbar fixiert angeordnet und aufgenommen ist.

Der Crimper 5 weist einen vertikal beweglichen Teil 7, nämlich einen Crimpstempel, und einen feststehenden Teil 8, nämlich einen Amboss, auf. Dabei fungiert der bewegliche Teil 7, also der Crimpstempel mit einer zu den Crimpflanken hin offenen Schließkontur, als eine stempelartige Komponente, welche sich, insbesondere periodisch, relativ zum feststehenden Teil 8, nämlich dem Amboss, hoch- und runterbewegt, welche als eine entsprechende ambossartige Komponente ausgebildet ist, um eine Crimphülse 6 zusammenzupressen, welche auf dem feststehenden Teil 8 des Crimpers 5 angeordnet ist.

Ein Leiter 4 für ein Kabel ist in dem Leitungsspanner 2a aufgenommen und ein Leitungsende 3 des Leiters 4 steht dabei in der Horizontalen hervor, um dem Crimper 5 zugeführt zu werden. Zusätzlich ist die Leitungsspanneraufnahme 2 mit dem an dieser lösbar fixierten Leitungsspanner 2a dargestellt und vorgesehen, das Leitungsende 3 relativ gegenüber dem Crimper 5 (entlang einer x-Achse, welche in dieser Abbildung senkrecht zu der Bildebene verläuft) zu zentrieren und gleichzeitig dazu ausgebildet, das Leitungsende 3 dem Crimper 5 zuzuführen (entlang einer y-Achse, welche in der Bildebene und auf der Achse des Leiters 4 und der Crimphülse 6 liegt), damit die Crimphülse 6 durch den Crimper 5, insbesondere durch die vertikale Bewegung des beweglichen Teils 7, mit dem Leitungsende 3 verpresst werden kann. Ferner ist die Leitungsspanneraufnahme 2 dazu ausgebildet, den Leitungsspanner 2a entlang einer z-Achse zu bewegen, welche in dieser Abbildung vertikal nach oben verläuft. Das bedeutet, dass der Hub des Leitungsspanners 2a über einen separaten Antrieb eingestellt werden kann, wozu die Leitungsspanneraufnahme 2 mindestens einen Motor aufweist, der Teil der Leitungsspanneraufnahme 2 ist. Die Aktuatoren des jeweiligen Motors zur Positionseinstellung des Leitungsspanners 2 werden dabei über eine hier nicht dargestellte Steuereinheit angesteuert, wobei die Steuereinheit auf den jeweiligen Motor einwirkt, der Teil der Leitungsspanneraufnahme 2 ist.

Der in Fig. 1 dargestellte Leitungsspanner 2a weist pneumatisch betätigbare Klemmbacken 2b auf, zwischen denen der Endabschnitt des Kabels aufgenommen ist, sowie einen Betätigungsabschnitt 2c, der pneumatisch betätigt werden kann, um die Klemmbacken 2b zu öffnen oder zu schließen. Eine Unterseite des Leitungsspanners 2a liegt flächig, insbesondere formschlüssig auf einer Koppelplatte 2d auf, an der der Leitungsspanner 2a zusätzlich mit nicht dargestellten Mitteln lösbar verriegelt ist. Die Koppelplatte 2d ist zusätzlich zu den Motoren 9, 10 sowie dem nicht dargestellten Motor für die x-Richtung eine Komponente, also ein Teil, der Leitungsspanneraufnahme 2, insbesondere greift der Aktuator des y-Linearmotors 10 seitlich direkt an der Koppelplatte 2d an. Der Verbund aus dem y-Linearmotor 10 und der Koppelplatte 2d ist durch den z-Linearmotor 9 in z-Richtung, also in Richtung der Schwerkraft, abgestützt bzw. verschiebbar. Der Verbund aus der Koppelplatte 2d, dem y-Linearmotor 10 und dem unterhalb des y-Linearmotors 10 angeordneten z-Linearmotor 9 wird durch den unterhalb des z-Linearmotors angeordneten, bildlich nicht dargestellten x-Linearmotor abgestützt, der an einem Gehäuse 13 angeordnet ist, wobei das Gehäuse 13 eine weitere Komponente, also ein weiterer Teil der Leitungsspanneraufnahme 2 ist.

Die Leitungsspanneraufnahme 2 weist damit als wesentliche Komponenten die Koppelplatte 2d, die Linearmotoren 9, 10 sowie den Linearmotor für die Verschiebung in x-Richtung auf. Mindestens der Linearmotor 10 für die z-Richtung wird durch die Steuereinheit, die die Position des Leitungsspanners 2a in Abhängigkeit der erfassten Position des beweglichen Teils 7, nämlich des Crimpstempels, der Crimppresse des Crimpers 5, während der Bewegung des Crimpstempels 7 angesteuert. Das ist insbesondere dann für die Absenkbewegung des Leitungsspanners 2 der Fall, wenn der Leitungsspanner 2a mit seiner Unterseite in der Koppelplatte 2d der Leitungsspanneraufnahme 2 lösbar verriegelt aufgenommen ist.

Es versteht sich, dass, wie weiter erläutert wird, die Steuereinheit ebenfalls ausgebildet sein kann, auch den y-Linearmotor 10 sowie den Motor für die Verschiebung in x-Richtung anzusteuern. Dieses Ansteuern auch des y-Linearmotors 10 und / oder des Motors, speziell des Linearmotors, für die Verschiebung in x-Richtung kann zeitlich vor oder nach dem Ansteuern des z-Linearmotors 9 erfolgen, oder, alternativ dazu, während des Ansteuerns des z-Linearmotors 9, so dass sich in dem letzten Fall die Absenkbewegung in z-Richtung einer Bewegung in y- und / oder x-Richtung überlagert.

Die in Fig. 1 dargestellte Crimpvorrichtung 1 ist Teil einer modularen Vorrichtung zur Kabelkonfektionierung, wobei die Crimpvorrichtung 1 eines von mehreren Bearbeitungsmodulen ist. Die modulare Vorrichtung zur Kabelkonfektionierung umfasst weiter ein nicht weiter dargestelltes Transportsystem, das Leitungsspanner 2a von einem Modul zu einem anderen Modul transportiert. Der in Fig. 1 dargestellte Leitungsspanner 2a ist in einer Stellung dargestellt, nachdem er von einer der Crimpvorrichtung 1 vorgelagerten Bearbeitungsstation über das Transportsystem in X-Richtung bis vor die Crimpvorrichtung 1 wurde und in einer Y-Richtung auf die Crimpvorrichtung 1 hin so weit zu, dass der Leitungsspanner 2a in der Leitungsspanneraufnahme 2 der Crimpvorrichtung 1 lösbar fixiert aufgenommen ist. Nach Beendigung der Bearbeitung wird der Leitungsspanner 2a durch das nicht weiter dargestellte Transportsystem in negativer Y-Richtung entfernt und in Fortsetzung der Förderung in X-Richtung zu einer der Crimpvorrichtung 1 nachgelagerten Bearbeitungsstation transportiert. Das nicht weiter dargestellte Transportsystem der modularen Vorrichtung zur Kabelkonfektionierung transportiert den jeweiligen Leitungsspanner 2a damit in X- bzw. in Y-Richtung, ggf. auch in einer Z-Richtung, die senkrecht auf der X- und der Y-Richtung steht, von einem Modul zu dem folgenden Modul. Vor der Crimpvorrichtung 1 angekommen, wird der Leitungsspanner 2a auf die Leitungsspanneraufnahme 2 der Crimpvorrichtung 1 platziert, so dass die Zuführung des in dem Leitungsspanner 2a aufgenommenen Leitungsendes 3 zu dem Crimper 5 der Crimpvorrichtung 1 bzw. von dem Crimper 5 der Crimpvorrichtung 1 weg die durch oben bzw. im Folgenden näher beschriebene Steuereinheit, die Teil der Crimpvorrichtung 1 ist, gesteuert wird. Diese Steuereinheit, die der Crimpvorrichtung 1 zugeordnet ist, ist unabhängig von der Steuereinheit des nicht weiter dargestellten Transportsystems, allerdings arbeiten beide Steuereinheiten aufeinander abgestimmt.

Die Fig. 2 und 3 zeigen eine perspektivische isometrische Vorderansicht bzw. Rückenansicht auf die Leitungsspanneraufnahme 2 der Crimpvorrichtung 1mit dem an der Leitungsspanneraufnahme 2 lösbar fixierten Leitungsspanner 2a aus Fig. 1. Erkennbar ist der Leiter 4 mit dem Leitungsende 3, welche fest in einem oberen Abschnitt des Leitungsspanners 2a eingespannt ist. Dieser Abschnitt ist dabei zusammen mit dem Leiter 4 über einen z-Linearmotor 9, vertikal anhebbar bzw. absenkbar. Der z-Linearmotor 9 bewegt sich über eine z-Linearmotoren-Achse 11, um die Position (bzw. Hub) des Leitungsspanners 2a entlang der z-Achse in Abhängigkeit einer erfassten Position des beweglichen Teils 7 des Crimpers 5 während der Bewegung des beweglichen Teils 7 des Crimpers 5 einzustellen, also während des eigentlichen Crimpvorgangs. Ein y-Linearmotor 10 ist vorgesehen, um den oberen Abschnitt des Leitungsspanners 2a entlang der y-Achse zum bzw. vom Crimper 5 hinzuführen bzw. wegzuführen. Der y-Linearmotor bewegt sich hierbei entlang der dargestellten y-Linearmotoren-Achse 12, um das eingespannte Leitungsende 3 vor dem Crimpvorgang zur Crimphülse 6 hinzuführen bzw. nach Abschluss des Pressvorgangs vom Crimper 5 wegzuführen. Nicht dargestellt ist ein x-Linearmotor, welcher ausgebildet ist, den Leitungsspanner 2a entlang einer x-Achse zu führen, die senkrecht zur y- und z-Achse angeordnet ist, um das Leitungsende 3 seitlich relativ zum Crimper 5 auszurichten. Die einzelnen Linearmotoren werden dabei über eine nicht dargestellte Steuereinheit der Crimpvorrichtung 1 angesteuert. Zumindest die Ansteuerung des z-Linearmotors 9 erfolgt in Abhängigkeit einer erfassten Position des beweglichen Teils 7 des Crimpers 5. Zusätzlich könnte die Steuereinheit der Crimpvorrichtung 1 eingerichtet und ausgebildet sind, dass die Ansteuerung des x-Linearmotors und/oder des y-Linearmotors 10 ebenfalls in Abhängigkeit dieser erfassten Position des beweglichen Teils 7 des Crimpers 5 erfolgt. Des Weiteren weist die Leitungsspanneraufnahme 2 das Gehäuse 13 auf, das die Motoren 9, 10 sowie den Motor für die Verschiebung in x-Richtung umgibt.

Fig. 4 zeigt eine vergrößerte Darstellung des Crimpers 5 der Crimpvorrichtung 1 gemäß der vorteilhaften Ausführungsform der Erfindung.

Fig. 4 zeigt eine Vielzahl von Crimphülsen 6, die auf einem feststehenden Teil 8 des Crimpers 5 angeordnet sind und welche über das vertikale Herunterfahren des beweglichen Teils 7, also der Crimppresse, auf den feststehenden Teil 8, also den Amboss, mit einem (hier nicht dargestellten) Leitungsende 3 eines Leiters 4 verpresst werden kann. Eine, insbesondere vertikale, Position des beweglichen Teils 7 des Crimpers 5 wird über die Steuereinheit erfasst, damit der Leiter 4 zeitlich synchronisiert und räumlich parallel, also in z-Richtung, zum Pressvorgang durch den z-Linearmotor 9 nachgeführt werden kann, sodass ein möglicherweise schädliches Verbiegen des Leiters 4 durch den Impulseintrag der in Kontakt kommenden Teile 7, 8 verhindert wird. Über den z-Linearmotor 9 der Leitungsspanneraufnahme 2 ist also ein relatives, zeitlich synchronisiertes und räumlich paralleles, Verfahren des Leitungsspanners 2a zu dem Crimper 5 möglich.

Fig. 5 zeigt ein Flussdiagramm eines beispielhaften und bevorzugten Durchführung des Verfahrens zum Crimpen einer Crimphülse 6 an ein Leitungsende 3 eines Leiters 4. In einem ersten Schritt S1 wird der Leitungsspanner 2 mit dem darin eingespannten Leiter 4 zum Crimper 5 hin in eine Ausgangslage bewegt, nämlich durch eine Betätigung des x-Linearmotors 9 der Leitungsspanneraufnahme 2, zuvor war der Leitungsspanner 2a in der Leitungsspanneraufnahme 2 lösbar fixiert worden. Danach wird in einem zweiten Schritt S2 das Leitungsende 3 des eingespannten Leiters 4 durch eine Betätigung des y-Linearmotors 10 der Leitungsspanneraufnahme 2 zum Crimper 5zugeführt und im nachfolgenden Schritt S3 wird eine Crimphülse 6 auf dem Leitungsende 3 durch ein Aufeinanderpressen des beweglichen Teils 7 des Crimpers 5 auf den feststehenden Teil 8 des Crimpers 5 befestigt/mit diesem verpresst. Im vierten Schritt S4 erfasst die Steuereinheit die Position des beweglichen Teils 7. Vorzugsweise läuft das Erfassen der räumlichen Position des beweglichen Teils 7 kontinuierlich ab. Im fünften Schritt S5 wird ein Hub des Leitungsspanners 2a in z-Richtung in Abhängigkeit der erfassten Position des beweglichen Teils 7 mithilfe des z-Linearmotors 9 des Leitungsspanners 2a über die Steuereinheit eingestellt. Im letzten Schritt S6 kehrt der Leitungsspanner 2a mit dem eingespannten Leiter 4 über den x-Linearmotor, den y-Linearmotor 10 und/oder den z-Linearmotor 9 der Leitungsspanneraufnahme 2 in eine Ausgangslage zurück. Abschließend wird die Fixierung des Leitungsspanners 2a in der Leitungsspanneraufnahme 2 gelöst. Die Schritte Befestigen S3 der Crimphülse 6, Erfassen S4 der Position des beweglichen Teils 7 und Einstellen S5 des Hubs des Leitungsspanners 2 können parallel/gleichzeitig erfolgen bzw. die Reihenfolge dieser Schritte S3 bis S5 ist nicht festgelegt. Bezüglich der Schritte S4 (Erfassen einer Position des beweglichen Teils 7 des Crimpers 5 über eine Steuereinheit) und S5 (Einstellen eines Hubs des Leitungsspanners 3 in Abhängigkeit der erfassten Positin des beweglichen Teils 7 des Crimpers 5 mithilfe eines z-Linearmotors 9 der Leitungsspanneraufnahme 2 über die Steuereinheit) ist festzuhalten, dass die Bewegung zwischen dem beweglichen Teil 7 des Crimpers 5 und dem Leitungsspanner 2a dauerhaft zueinander synchronisiert erfolgt.

### Bezugszeichenliste

- 1: Crimpvorrichtung
- 2: Leitungsspanneraufnahme
- 2a: Leitungsspanner
- 2b: Klemmbacken
- 2c: Betätigungsabschnitt
- 2d: Koppelplatte
- 3: Leitungsende
- 4: Leiter
- 5: Crimper
- 6: Crimphülse
- 7: beweglicher Teil (des Crimpers), insbesondere Crimpstempel
- 8: feststehender Teil (des Crimpers), insbesondere Amboss
- 9: z-Linearmotor
- 10: y-Linearmotor
- 11: z-Linearmotoren-Achse
- 12: y-Linearmotoren-Achse
- 13: Gehäuse

## Patentansprüche

1. Crimpvorrichtung (1) mit
einem Crimper (5), der ausgelegt ist, eine Crimphülse (6) durch Aufeinanderpressen eines beweglichen Teils (7) des Crimpers (5) auf einen feststehenden Teil (8) des Crimpers (5) auf einem Leitungsende (3) eines Kabels zu befestigen, und
einer Leitungsspanneraufnahme (2) für einen Leitungsspanner (2a), wobei der Leitungsspanner (2a) ausgebildet ist, das Leitungsende (3) des Leiters (4) des Kabels dem Crimper (5) zuzuführen,
wobei die Leitungsspanneraufnahme (2) den Leitungsspanner (2a) für die Dauer des Aufeinanderpressens lösbar fixiert aufnimmt,
wobei die Crimpvorrichtung (1) weiter eine Steuereinheit aufweist, welche eingerichtet und ausgebildet ist, eine Position des Leitungsspanners (2a) in Abhängigkeit einer erfassten Position des beweglichen Teils (7) des Crimpers (5) während der Bewegung des beweglichen Teils (7) des Crimpers (5) dadurch einzustellen, dass die Steuereinheit einen Motor ansteuert, der Teil der Leitungsspanneraufnahme (2) ist.

2. Crimpvorrichtung (1) nach Anspruch 1, **dadurch gekennzeichnet, dass** die Leitungsspanneraufnahme (2) einen z-Linearmotor (9) zum Einstellen eines Hubs des Leitungsspanners (2a) aufweist, wobei insbesondere vorgesehen ist, dass der z-Linearmotor (9) unterhalb des Leitungsspanners (2a) angeordnet ist und das Gewicht des Leitungsspanners (2a) mindestens teilweise abstützt.

3. Crimpvorrichtung (1) nach Anspruch 1 oder 2, **dadurch gekennzeichnet, dass** der Crimper (5) einen Crimperantrieb aufweist, welcher ausgebildet ist, den beweglichen Teil (7) des Crimpers (5) vertikal zum/vom feststehenden Teil (8) des Crimpers (5), vorzugsweise periodisch, zu bewegen, wobei ein von dem Crimperantrieb abgegriffenes Signal der Steuereinheit zugeführt wird.

4. Crimpvorrichtung (1) nach Anspruch 2 oder 3, **dadurch gekennzeichnet, dass** die Steuereinheit eingerichtet und ausgebildet ist, eine vertikale Position des Leitungsspanners (2a) über den z-Linearmotor (9) in Abhängigkeit der Position des beweglichen Teils (7) einzustellen.

5. Crimpvorrichtung (1) nach einem der Ansprüche 2 bis 4, **dadurch gekennzeichnet, dass** die Leitungsspanneraufnahme (2) einen x-Linearmotor zum seitlichen Bewegen des Leitungsspanners (2) relativ zum Crimper (5) und einen y-Linearmotor (10) zum Zu- und Wegführen des Leitungsspanners (2a) zum/vom Crimper (5) aufweist, wobei insbesondere vorgesehen ist, dass der y-Linearmotor (10) und / oder der x-Linearmotor unterhalb des Leitungsspanners (2a) angeordnet ist.

6. Crimpvorrichtung (1) nach Anspruch 5, **dadurch gekennzeichnet, dass** die Steuereinheit eingerichtet und ausgebildet ist, eine horizontale Position des Leitungsspanners (2a) über den x-Linearmotor und den y-Linearmotor (10) in Abhängigkeit der Position des beweglichen Teils (7) einzustellen.

7. Crimpvorrichtung (1) nach Anspruch 5 oder 6, **dadurch gekennzeichnet, dass** die Steuereinheit eingerichtet und ausgebildet ist, die Position des Leitungsspanners (2a) über Positionssensoren an den jeweiligen Linearmotoren zu bestimmen.

8. Crimpvorrichtung (1) nach Anspruch 7, **dadurch gekennzeichnet, dass** die Steuereinheit eingerichtet und ausgebildet ist, die erfasste Position des Leitungsspanners (2a) zu überprüfen und ein Fehlersignal auszugeben, falls eine Abweichung zwischen der erfassten Position und der einzustellenden Position des Leitungsspanners (2a) festgestellt wird.

9. Crimpvorrichtung (1) nach einem der vorhergehenden Ansprüche, **dadurch gekennzeichnet, dass** die Steuereinheit eingerichtet und ausgebildet ist, die Position des beweglichen Teils (7) des Crimpers (5) über einen Drehgeber im Crimperantrieb zu bestimmen.

10. Verfahren zum Crimpen einer Crimphülse (6) auf/an ein Leitungsende (3) eines Leiters (4), **gekennzeichnet durch** die Schritte
Bewegen (S1) eines Leitungsspanners (2a) mit einem Leiter (4) zu einem Crimper (5) hin in eine Ausgangslage und Fixieren des Leitungsspanners (2a) in einer Leitungsspanneraufnahme (2) des Crimpers (5);
Zuführen (S2) eines Leitungsendes (3) des Leiters (4) zum Crimper (5) über einen y-Linearmotor (10) der Leitungsspanneraufnahme (2);
Befestigen (S3) einer Crimphülse (6) auf dem Leitungsende (3) durch Aufeinanderpressen eines beweglichen Teils (7) des Crimpers (5) auf einen feststehenden Teil (8) des Crimpers (5);
Erfassen (S4) einer Position des beweglichen Teils (7) des Crimpers (5) über eine Steuereinheit;
Einstellen (S5) eines Hubs des Leitungsspanners (2a) in Abhängigkeit der erfassten Position des beweglichen Teils (7) mithilfe eines z-Linearmotors (9) der Leitungsspanneraufnahme (2) über die Steuereinheit;
Rückführen (S6) des Leitungsspanners (2) mit dem Leiter (4) durch die Leitungsspanneraufnahme (2) des Crimpers (5) in die Ausgangslage, und
Lösen der Fixierung des Leitungsspanners (2a) mit der Leitungsspanneraufnahme (2) des Crimpers (5).
